# EUROPÄISCHE PATENTSCHRIFT

(11) **EP 2 858 875 B1**
(45) Veröffentlichungstag und Bekanntmachung des Hinweises auf die Patenterteilung: **04.05.2016**
(21) Anmeldenummer: 13745006.0
(22) Anmeldetag: 23.07.2013
(51) Int. Cl.: B61L 1/06, B61L 1/14, B61L 1/16, B61L 25/02

(54) **SCHIENENFAHRZEUGORTUNG**
LOCATING OF RAIL VEHICLES
LOCALISATION DE VÉHICULE FERROVIAIRE

(30) Priorität: 31.07.2012 DE 102012213495
(43) Veröffentlichungstag der Anmeldung: 15.04.2015
(73) Patentinhaber: Siemens Aktiengesellschaft, 80333 München (DE)
(72) Erfinder: ERNST, Horst, 38118 Braunschweig (DE); EVERS, Bernhard, 38116 Braunschweig (DE)
(86) Internationale Anmeldenummer: PCT/EP2013/065469
(87) Internationale Veröffentlichungsnummer: WO 2014/019886

(56) Entgegenhaltungen:
- WO-A1-2011/027166
- JP-A- S61 129 549
- US-A- 5 330 136

## Beschreibung

Die Erfindung bezieht sich auf ein Verfahren mit den Merkmalen gemäß dem Oberbegriff des Patentanspruchs 1.

Ein derartiges Verfahren ist aus der internationalen Patentanmeldung WO 2011/027166 A1 und auch aus der Patentschrift US 5 330 136 bekannt. Bei diesem vorbekannten
Verfahren ist zum Orten eines Schienenfahrzeugs entlang einer Schienenstrecke ein Wellenleiter vorgesehen, der entlang der Schienenstrecke verlegt ist. In den Wellenleiter werden zeitlich nacheinander elektromagnetische Pulse eingespeist. Für jeden ausgesandten Puls wird jeweils zumindest ein durch fahrzeuginduzierte Rückstreuung des elektromagnetischen Pulses erzeugtes Rückstreumuster empfangen und ausgewertet. Durch das Auswerten der Rückstreumuster wird das Schienenfahrzeug auf der Schienenstrecke geortet.

Der Erfindung liegt die Aufgabe zugrunde, ein Verfahren anzugeben, das eine zuverlässige Fehlererkennung im Falle eines Fehlverhaltens der Ortungseinrichtung ermöglicht.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass eine im Bereich der Schienenstrecke an einer bekannten Position befindliche Erschütterungseinrichtung zu einem vorgegebenen Aktivierungszeitpunkt aktiviert wird und dadurch an der bekannten Position eine eine Rückstreuung des elektromagnetischen Pulses hervorrufende Erschütterung erzeugt wird, die Zeitdauer zwischen dem Aktivierungszeitpunkt und dem Eingang des die Erschütterung anzeigenden Rückstreumusters gemessen wird und die gemessene Zeitdauer zum Überprüfen der Funktionsweise der Ortungseinrichtung oder zum Kalibrieren der Ortungseinrichtung herangezogen wird.

Ein wesentlicher Vorteil des erfindungsgemäßen Verfahrens ist darin zu sehen, dass mit diesem die Funktionsweise der Ortungseinrichtung mit geringem Aufwand regelmäßig überprüft werden kann. Zur Überprüfung muss lediglich gezielt eine Erschütterung erzeugt und das Verhalten der Ortungseinrichtung ausgewertet werden.

Vorzugsweise wird ein eine Fehlfunktion der Ortungseinrichtung anzeigendes Fehlersignal erzeugt, wenn die gemessene Zeitdauer eine vorgegebene Maximalzeitdauer erreicht oder überschreitet oder wenn die gemessene Zeitdauer eine vorgegebene Minimalmalzeitdauer erreicht oder unterschreitet. In beiden Fällen kann die Auswerteinrichtung nämlich davon ausgehen, dass die Ortungseinrichtung nicht korrekt arbeitet, sei es, weil sie defekt ist oder weil sie manipuliert wurde.

Um eine Überprüfung der Ortungseinrichtung ohne zusätzlichen Geräteaufwand und damit mit minimalen Kosten zu ermöglichen, wird es als vorteilhaft angesehen, wenn als Erschütterungseinrichtung ein - sowieso vorhandenes - mechanisch verstellbares Außenanlagenelement der Gleisanlage aktiviert wird und mit dem Außenanlagenelement beim Verstellen die Erschütterung und damit die Rückstreuung der elektromagnetischen Pulse hervorgerufen wird.

Zum Erzeugen von Erschütterungen sind Weichen, Gleissperren, Flügelsignale oder Schranken besonders geeignet, so dass es als vorteilhaft angesehen wird, wenn als Außenanlagenelement der Gleisanlage eine Weiche, eine Gleissperre, ein Flügelsignal oder eine Schranke verstellt wird und die Erschütterung und die Rückstreuung der elektromagnetischen Pulse durch das Umstellen eines solchen Außenanlagenelements hervorgerufen wird.

Mit der gemessenen Zeitdauer kann außerdem ein Korrekturwert gebildet werden, der bei der Ortung von Schienenfahrzeugen auf der Schienenstrecke berücksichtigt werden kann.

Als vorteilhaft wird es beispielsweise angesehen, wenn zur Ortung eines Schienenfahrzeugs auf der Schienenstrecke die Zeitspanne zwischen dem Einspeisen der elektromagnetischen Pulse in den Wellenleiter und dem Detektieren des jeweils zugehörigen fahrzeuginduzierten Rückstreumusters gemessen wird, von dieser Zeitspanne der Korrekturwert unter Bildung einer korrigierten Zeitspanne abgezogen wird und anhand der korrigierten Zeitspanne ein den Ort des Fahrzeugs angebendes Ortsignal erzeugt wird.

Die Erfindung bezieht sich darüber hinaus auf eine Ortungseinrichtung zum Orten eines Schienenfahrzeugs entlang einer Schienenstrecke mit einem entlang der Schienenstrecke verlegten Wellenleiter, einer Pulserzeugungseinrichtung zum Erzeugen und Einspeisen zeitlich aufeinander folgender elektromagnetischer Pulse in den Wellenleiter, einer Detektionseinrichtung zum Detektieren von durch Rückstreuung erzeugten Rückstreumustern und einer Auswerteinrichtung, die die Rückstreumuster zum Orten des Schienenfahrzeugs auswerten kann.

Bezüglich einer solchen Ortungseinrichtung ist erfindungsgemäß vorgesehen, dass die Ortungseinrichtung eine im Bereich der Schienenstrecke an einer bekannten Position befindliche und mit der Auswerteinrichtung in Verbindung stehende Erschütterungseinrichtung aufweist, die zu einem vorgegeben Aktivierungszeitpunkt aktivierbar ist und dadurch an der bekannten Position eine eine Rückstreuung der elektromagnetischen Pulse hervorrufende Erschütterung erzeugen kann, wobei die Auswerteinrichtung derart ausgestaltet ist, dass sie die Erschütterungseinrichtung zu einem vorgegebenen Aktivierungszeitpunkt aktivieren kann und die Zeitdauer zwischen dem Eingang des die Erschütterung anzeigenden Rückstreumusters und dem Aktivierungszeitpunkt zum Überprüfen der Funktionsweise der Ortungseinrichtung oder zum Kalibrieren der Ortungseinrichtung heranziehen kann.

Bezüglich der Vorteile der erfindungsgemäßen Ortungseinrichtung sei auf die obigen Ausführungen im Zusammenhang mit dem erfindungsgemäßen Verfahren verwiesen, da die Vorteile des erfindungsgemäßen Verfahrens denen der erfindungsgemäßen Ortungseinrichtung im Wesentlichen entsprechen.

Als besonders vorteilhaft wird es angesehen, wenn die Auswerteinrichtung derart ausgestaltet ist, dass sie ein eine Fehlfunktion der Ortungseinrichtung anzeigendes Fehlersignal erzeugt, wenn die gemessene Zeitdauer eine vorgegebene Maximalzeitdauer erreicht oder überschreitet oder wenn die gemessene Zeitdauer eine vorgegebene Minimalmalzeitdauer erreicht oder unterschreitet.

Die Erschütterungseinrichtung wird vorzugsweise durch ein Außenanlagenelement der Gleisanlage gebildet, besonders bevorzugt durch eine Weiche, eine Gleissperre, ein Flügelsignal oder eine Schranke.

Die Erfindung wird nachfolgend anhand von Ausführungsbeispielen näher erläutert; dabei zeigen beispielhaft
- Figur 1: ein Ausführungsbeispiel für eine erfindungsgemäße Ortungseinrichtung zum Orten eines Schienenfahrzeugs entlang einer Schienenstrecke,
- Figur 2: beispielhaft Rückstreumuster, die das Schienenfahrzeugs gemäß Figur 1 erzeugt, und
- Figur 3: beispielhaft ein Rückstreumuster, das durch eine Erschütterungseinrichtung der Ortungseinrichtung gemäß Figur 1 erzeugt wird.

In den Figuren werden der Übersicht halber für identische oder vergleichbare Komponenten stets dieselben Bezugszeichen verwendet.

Die Figur 1 zeigt eine Ortungseinrichtung 10, die eine Pulserzeugungseinrichtung 20, eine Detektionseinrichtung 30, eine optische Koppeleinrichtung 40, einen Wellenleiter 50 z. B. in Form eines optischen Lichtwellenleiters, eine Auswerteinrichtung 60 und eine an einer bekannten Position befindliche Erschütterungseinrichtung 70 umfasst.

Die Pulserzeugungseinrichtung 20 weist vorzugsweise einen nicht weiter gezeigten Laser auf, der es ermöglicht, regelmäßig, beispielsweise mit einer fest vorgegebenen Pulsrate, kurze elektromagnetische, insbesondere optische, Pulse zu erzeugen und über die Koppeleinrichtung 40 in den Wellenleiter 50 einzuspeisen. Die Pulserzeugungseinrichtung 20 wird von der Auswerteinrichtung 60 vorzugsweise angesteuert, so dass der Auswerteinrichtung 60 die Zeitpunkte der Pulserzeugung zumindest näherungsweise bekannt sind.

Die Detektionseinrichtung 30 weist beispielsweise einen Fotodetektor auf, der das Detektieren elektromagnetischer Strahlung ermöglicht. Die Detektionseinrichtung 30 übermittelt ihre Messsignale an die Auswerteinrichtung 60, die diese auswertet.

In der Figur 1 lässt sich erkennen, dass der Wellenleiter 50 entlang einer Schienenstrecke 100 angeordnet ist. Auf der Schienenstrecke 100 fährt ein Schienenfahrzeug 110 entlang der Pfeilrichtung P von links nach rechts.

Die Ortungseinrichtung 10 gemäß Figur 1 lässt sich zum Orten des Schienenfahrzeugs 110 beispielsweise wie folgt betreiben:
Die Auswerteinrichtung 60 steuert die Pulserzeugungseinrichtung 20 derart an, dass diese zeitlich nacheinander elektromagnetische Pulse Pin über die Koppeleinrichtung 40 in den Wellenleiter 50 einspeist. Die erzeugten elektromagnetischen Pulse Pin laufen entlang der Pfeilrichtung P in der Figur 1 von links nach rechts und werden vorzugsweise am Wellenleiterende 50a von einer Absorptionseinrichtung 200 absorbiert.

Durch das auf der Schienenstrecke 100 fahrende Schienenfahrzeug 110 wird der Wellenleiter 50 lokal erschüttert bzw. in Schwingungen versetzt; dies ist in der Figur 1 durch Pfeile mit dem Bezugszeichen Ms angedeutet. Aufgrund dieser Schwingungen bzw. aufgrund der Erschütterungen des Wellenleiters 50 wird es lokal in dem Bereich, in dem sich das Schienenfahrzeug 110 gerade befindet, zu einer Rückstreuung der elektromagnetischen Strahlung kommen. Die rückgestreute Strahlung läuft entgegen der Fahrtrichtung P des Schienenfahrzeugs 110 bzw. entgegen der Pfeilrichtung P in Richtung Koppeleinrichtung 40 und in Richtung Detektionseinrichtung 30 und wird dort von der Detektionseinrichtung 30 detektiert. Die von der Detektionseinrichtung 30 gemessene Intensität der rückgestreuten Strahlung Ir(t) ist in der Figur 2 über der Zeit t dargestellt.

In der Figur 2 lässt sich erkennen, dass die rückgestreute Strahlung Ir(t) ein Rückstreumuster Rm aufweist, das charakteristisch für die Erschütterung ist, die von dem Schienenfahrzeug 110 hervorgerufen und in den Wellenleiter 50 eingekoppelt wird. Die Auswerteinrichtung 60 ist derart ausgestaltet, dass sie die Zeitspannen, die zwischen dem Einspeisen der elektromagnetischen Pulse Pin in den Wellenleiter 50 und dem Detektieren der jeweils zugehörigen Rückstreumuster Rm vergehen, auswertet.

In der Figur 2 lässt sich erkennen, dass zwischen dem elektromagnetischen Anregepuls, der bei der Darstellung gemäß Figur 1 zum Zeitpunkt t=0 erzeugt worden ist, und dem Erkennen des zugehörigen Rückstreumusters Rm die Zeitspanne dt vergeht. Die Zeitspanne dt beruht auf der Laufzeit dh des elektromagnetischen Pulses im Wellenleiter 50 in Richtung Schienenfahrzeug, der Laufzeit dr des elektromagnetischen Rückstreumusters im Wellenleiter 50 in Richtung Detektionseinrichtung 30 sowie einer systembedingten Verzögerungszeit dv, die für die Pulserzeugung, die Detektion der rückgestreuten Strahlung Ir(t) und der rechner- bzw. computergestützten Auswertung der rückgestreuten Strahlung zur Erkennung der Rückstreumuster erforderlich ist. Es gilt also: $dt = dr + dh + dv$

Es ist offensichtlich, dass mit zunehmendem Abstand des Schienenfahrzeugs 110 von der Pulserzeugungseinrichtung 20 bzw. der Detektionseinrichtung 30 die Zeitspanne dt zunimmt, da die Laufzeiten dh und dr zunehmen. Die systembedingte Verzögerungszeit dv wird näherungsweise konstant bleiben oder in einem gewissen Rahmen stochastisch schwanken.

Dieser Sachverhalt ist beispielhaft in der Figur 2 durch ein gestricheltes Rückstreumuster Rm' angedeutet, das zu einem späteren Zeitpunkt aufgenommen worden ist, zu dem sich das Schienenfahrzeug 110 weiter entlang der Pfeilrichtung P fortbewegt hat. Die entsprechende Position des Schienenfahrzeugs ist in der Figur 1 gestrichelt dargestellt und mit dem Bezugszeichen 110' gekennzeichnet.

Die Auswerteinrichtung 60 ist somit in der Lage, anhand der Zeitspanne dt bzw. dt' den Ort des Schienenfahrzeugs 110 zu bestimmen und ein entsprechendes Ortssignal So zu erzeugen; dabei kann sie die systembedingte Verzögerungszeit dv ignorieren oder sie berücksichtigen, sofern sie bekannt ist, indem sie die systembedingte Verzögerungszeit dv in Abzug bringt. Der Ort des Schienenfahrzeugs 110 kann beispielsweise berechnet werden gemäß: $Ls = 1 / 2 * \left(dt-dv\right) / V$ wobei Ls die Länge des Wellenleiterabschnitts zwischen der Pulserzeugungseinrichtung 20 bzw. der Detektionseinrichtung 30 und der jeweiligen Position des Schienenfahrzeugs 110 bezeichnet und wobei V die Geschwindigkeit der Pulse im Wellenleiter 50 angibt. Der Faktor 1/2 berücksichtigt, dass die Strahlung den jeweiligen Wellenleiterabschnitt zweimal durchlaufen muss, nämlich einmal in Hinrichtung und einmal in Rückrichtung.

Für die Geschwindigkeit V gilt beispielsweise: $V = c 0 / n$ wobei c0 die Lichtgeschwindigkeit und n die Brechzahl im Wellenleiter 50 angibt.

Die Figur 1 zeigt außerdem, dass die im Bereich der Schienenstrecke 100 an einer bekannten Position befindliche Erschütterungseinrichtung 70 mit der Auswerteinrichtung 60 in Verbindung steht und von dieser mittels eines Aktivierungssignals ST aktivierbar ist. Bei der Erschütterungseinrichtung 70 handelt es sich vorzugsweise um ein Außenanlagenelement der Gleisanlage der Schienenstrecke 100, insbesondere eine Weiche, eine Gleissperre, ein Flügelsignal oder eine Schranke. Diese Einrichtungen erzeugen bei Betätigung mechanische Schwingungen, die den Boden erschüttern und somit gezielt als Erschütterungseinrichtungen eingesetzt werden können, obwohl ihre Hauptfunktion eigentlich eine andere ist.

Wird die Erschütterungseinrichtung 70 mittels des Aktivierungssignals ST aktiviert, so erzeugt sie Erschütterungen, die in der Figur 1 durch Pfeile mit dem Bezugszeichen Me gekennzeichnet sind. Diese Erschütterungen führen ebenfalls zu einer Rückstreuung der elektromagnetischen Pulse Pin und zu einem charakteristischen Rückstreumuster Rme, das in dem Intensitätssignal Ir(t) in der Figur 3 erkennbar ist. Die Figur 3 zeigt neben dem Rückstreumuster Rme der Erschütterungseinrichtung 70 auch das Rückstreumuster Rm des Schienenfahrzeugs 110 gemäß Figur 1, das sich zwischen der Pulserzeugungseinrichtung 20 bzw. der Detektionseinrichtung 30 und der Erschütterungseinrichtung 70 befindet.

Das Rückstreumuster Rme der Erschütterungseinrichtung 70 wird an einem bekannten Ort in dem Wellenleiter 50 erzeugt, weil der Ort der Erschütterungseinrichtung 70 in der Gleisanlage bekannt ist. Der Abstand der Erschütterungseinrichtung 70 von der Koppeleinrichtung 40 ist in der Figur 1 mit dem Bezugszeichen Le bezeichnet.

Die Auswerteinrichtung 60 wird die Zeitspanne Tv zwischen dem Erzeugen des Aktivierungssignals ST und dem Erkennen des charakteristischen Rückstreumusters Rme messen und ein Fehlersignal F erzeugen, wenn die Zeitspanne Tv zu groß oder zu klein ist bzw. mit anderen Worten eine vorgegebene Maximalzeitdauer Tmax erreicht oder überschreitet oder eine vorgegebene Minimalmalzeitdauer Tmin erreicht oder unterschreitet: $Tv \geq Tmax ⇒ Fehlersignal F wird erzeugt$ $Tv \geq Tmin ⇒ Fehlersignal F wird erzeugt$

In beiden Fällen geht die Auswerteinrichtung 60 davon aus, dass die Ortungseinrichtung 10 nicht korrekt arbeitet, sei es, weil sie defekt ist oder weil sie manipuliert wurde.

Da die Zeitspanne Tv der systembedingten Verzögerungszeit dv näherungsweise entspricht oder zumindest näherungsweise proportional zu dieser ist, kann die Auswerteinrichtung 60 mit der Zeitspanne Tv einen Korrekturwert K bilden, der bei der Ortung des Schienenfahrzeugs 110 auf der Schienenstrecke 100 berücksichtigt werden kann, beispielsweise gemäß: $K = p * Tv ,$ wobei p einen Proportionalitätsfaktor angibt.

Die Auswerteinrichtung kann den Korrekturwert K beispielsweise berücksichtigen, indem sie von den zukünftig gemessenen Zeitspannen jeweils den Korrekturwert K unter Bildung einer korrigierten Zeitspanne abzieht und jeweils anhand der korrigierten Zeitspanne ein den Ort des Schienenfahrzeugs angebendes Ortsignal So erzeugt.

Zusätzlich oder alternativ kann die Auswerteinrichtung 60 die systembedingte Verzögerungszeit dv während des Betriebs der Erschütterungseinrichtung 70 bestimmen, indem sie im weiteren Verlauf weiterhin jeweils die Zeitspanne dte zwischen der Erzeugung der elektromagnetischen Pulse Pin und dem Erkennen des jeweiligen Rückstreumuster Rme auswertet (vgl. Figur 3).

Da der Abstand Le zu der Erschütterungseinrichtung 70 bekannt ist, kann die Auswerteinrichtung 60 die systembedingte Verzögerungszeit dv, die für die Pulserzeugung, Detektion und Auswertung der Rückstreumuster erforderlich ist, bestimmen, indem sie die Laufzeiten der elektromagnetischen Pulse im Wellenleiter 50 von der gemessenen Zeitspanne dte abzieht, beispielsweise wie folgt: $dv = dte - Le / \left(2*V\right) ,$

Der Messwert für die gemessene systembedingte Verzögerungszeit wird - wie oben erläutert - vorzugsweise bei der Ortbestimmung berücksichtigt.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 10: Ortungseinrichtung
- 20: Pulserzeugungseinrichtung
- 30: Detektionseinrichtung
- 40: Koppeleinrichtung
- 50: Wellenleiter
- 50a: Wellenleiterende
- 60: Auswerteinrichtung
- 70: Erschütterungseinrichtung
- 100: Schienenstrecke
- 110: Schienenfahrzeug
- 110': Schienenfahrzeug
- 200: Absorptionseinrichtung

- dt: Zeitspanne
- dt': Zeitspanne
- dte: Zeitspanne
- F: Fehlersignal
- Ir(t): rückgestreute Strahlung
- Le: Abstand zur Erschütterungseinrichtung
- Ls: Abstand zum Schienenfahrzeug
- Me: Erschütterung durch Erschütterungseinrichtung
- Ms: Erschütterung durch Schienenfahrzeug
- P: Pfeilrichtung/Fahrtrichtung
- Pin: elektromagnetische Pulse
- Rm: Rückstreumuster
- Rm': Rückstreumuster
- Rme: Rückstreumuster
- So: Ortssignal
- ST: Aktivierungssignal
- t: Zeitpunkt

## Patentansprüche

1. Verfahren zum Betreiben einer Ortungseinrichtung (10), die zum Orten eines Schienenfahrzeugs (110) auf einer Schienenstrecke (100) einen entlang der Schienenstrecke (100) verlegten Wellenleiter (50) umfasst, wobei bei dem Verfahren zeitlich nacheinander elektromagnetische Pulse (Pin) in den Wellenleiter (50) eingespeist werden und für jeden ausgesandten Puls (Pin) jeweils durch Rückstreuung des elektromagnetischen Pulses (Pin) erzeugte Rückstreumuster (Rm, Rm') empfangen und ausgewertet werden,
**dadurch gekennzeichnet, dass**
- eine im Bereich der Schienenstrecke (100) an einer bekannten Position befindliche Erschütterungseinrichtung (70) zu einem vorgegebenen Aktivierungszeitpunkt aktiviert wird und dadurch an der bekannten Position eine eine Rückstreuung des elektromagnetischen Pulses (Pin) hervorrufende Erschütterung (Me) erzeugt wird,
- die Zeitdauer zwischen dem Aktivierungszeitpunkt und dem Eingang des die Erschütterung anzeigenden Rückstreumusters (Rme) gemessen wird und
- die gemessene Zeitdauer zum Überprüfen der Funktionsweise der Ortungseinrichtung (10) oder zum Kalibrieren der Ortungseinrichtung (10) herangezogen wird.

2. Verfahren nach Anspruch 1,
**dadurch gekennzeichnet, dass** ein eine Fehlfunktion der Ortungseinrichtung (10) anzeigendes Fehlersignal (F) erzeugt wird,
- wenn die gemessene Zeitdauer eine vorgegebene Maximalzeitdauer erreicht oder überschreitet oder
- wenn die gemessene Zeitdauer eine vorgegebene Minimalmalzeitdauer erreicht oder unterschreitet.

3. Verfahren nach einem der voranstehenden Ansprüche,
**dadurch gekennzeichnet, dass**
- als Erschütterungseinrichtung (70) ein mechanisch verstellbares Außenanlagenelement der Gleisanlage aktiviert wird und
- mit dem Außenanlagenelement beim Verstellen die Erschütterung und damit die Rückstreuung der elektromagnetischen Pulse (Pin) hervorgerufen wird.

4. Verfahren nach Anspruch 3,
**dadurch gekennzeichnet, dass**
- als Außenanlagenelement der Gleisanlage eine Weiche, eine Gleissperre, ein Flügelsignal oder eine Schranke verstellt wird und
- bei dessen oder deren Umstellen die Erschütterung und die Rückstreuung der elektromagnetischen Pulse (Pin) hervorgerufen wird.

5. Verfahren nach einem der voranstehenden Ansprüche,
**dadurch gekennzeichnet, dass** mit der gemessenen Zeitdauer ein Korrekturwert gebildet wird, der bei der Ortung von Schienenfahrzeugen auf der Schienenstrecke (100) berücksichtigt wird.

6. Verfahren nach Anspruch 5,
**dadurch gekennzeichnet, dass**
- zur Ortung eines Schienenfahrzeugs (110) auf der Schienenstrecke (100) die Zeitspanne zwischen dem Einspeisen der elektromagnetischen Pulse (Pin) in den Wellenleiter (50) und dem Detektieren des jeweils zugehörigen fahrzeuginduzierten Rückstreumusters (Rm, Rm') gemessen wird,
- von dieser Zeitspanne der Korrekturwert unter Bildung einer korrigierten Zeitspanne abgezogen wird und
- anhand der korrigierten Zeitspanne ein den Ort des Fahrzeugs angebendes Ortsignal (So) erzeugt wird.

7. Ortungseinrichtung (10) zum Orten eines Schienenfahrzeugs (110) entlang einer Schienenstrecke (100) mit
- einem entlang der Schienenstrecke (100) verlegten Wellenleiter (50),
- einer Pulserzeugungseinrichtung (20) zum Erzeugen und Einspeisen zeitlich aufeinander folgender elektromagnetischer Pulse (Pin) in den Wellenleiter (50),
- einer Detektionseinrichtung (30) zum Detektieren von durch Rückstreuung erzeugten Rückstreumustern (Rm, Rm') und
- einer Auswerteinrichtung (60), die die Rückstreumuster (Rm, Rm') zum Orten des Schienenfahrzeugs (110) auswerten kann,
**dadurch gekennzeichnet, dass**
- die Ortungseinrichtung (10) eine im Bereich der Schienenstrecke (100) an einer bekannten Position befindliche und mit der Auswerteinrichtung (60) in Verbindung stehende Erschütterungseinrichtung (70) aufweist, die zu einem vorgegeben Aktivierungszeitpunkt aktivierbar ist und dadurch an der bekannten Position eine eine Rückstreuung der elektromagnetischen Pulse (Pin) hervorrufende Erschütterung erzeugen kann,
- wobei die Auswerteinrichtung (60) derart ausgestaltet ist, dass sie die Erschütterungseinrichtung (70) zu einem vorgegebenen Aktivierungszeitpunkt aktivieren kann und die Zeitdauer zwischen dem Eingang des die Erschütterung anzeigenden Rückstreumusters (Rme) und dem Aktivierungszeitpunkt zum Überprüfen der Funktionsweise der Ortungseinrichtung (10) oder zum Kalibrieren der Ortungseinrichtung (10) heranziehen kann.

8. Ortungseinrichtung (10) nach Anspruch 7,
**dadurch gekennzeichnet, dass** die Auswerteinrichtung (60) derart ausgestaltet ist, dass sie ein eine Fehlfunktion der Ortungseinrichtung (10) anzeigendes Fehlersignal (F) erzeugt,
- wenn die gemessene Zeitdauer eine vorgegebene Maximalzeitdauer erreicht oder überschreitet oder
- wenn die gemessene Zeitdauer eine vorgegebene Minimalmalzeitdauer erreicht oder unterschreitet.

9. Ortungseinrichtung (10) nach einem der voranstehenden Ansprüche 7-8,
**dadurch gekennzeichnet, dass** die Erschütterungseinrichtung (70) ein Außenanlagenelement der Gleisanlage ist.

10. Ortungseinrichtung (10) nach Anspruch 9,
**dadurch gekennzeichnet, dass** das Außenanlagenelement der Gleisanlage eine Weiche, eine Gleissperre, ein Flügelsignal oder eine Schranke ist.

## Claims

1. Method for operating a locating apparatus (10) which comprises a waveguide (50) laid along a stretch of track (100) for locating a rail vehicle (110) on the stretch of track (100), wherein the method consists of injecting a series of electromagnetic pulses (Pin) into the waveguide (50) and receiving and evaluating backscatter patterns (Rm, Rm') produced by backscattering of the electromagnetic pulse (Pin) for each pulse (Pin) transmitted,
**characterised in that**
- a vibration device (70) installed at a known position in the region of the stretch of track (100) is activated at a predefined activation time, thereby producing at the known position a vibration (Me) causing backscattering of the electromagnetic pulse (Pin),
- the time between the activation time and the arrival of the backscatter pattern (Rme) indicating the vibration is measured and
- the measured time is used for checking the operation of the locating apparatus (10) or for calibrating the locating apparatus (10).

2. Method according to claim 1,
**characterised in that**
a fault signal (F) indicating a malfunction of the locating apparatus (10) is generated,
- if the measured time reaches or exceeds a predefined maximum duration or
- if the measured time reaches or falls below a predefined minimum duration.

3. Method according to one of the preceding claims, **characterised in that**
- a mechanically movable outdoor element of the track system is activated as a vibration device (70) and
- the vibration and therefore the backscattering of the electromagnetic pulses (Pin) is produced when the outdoor element is moved.

4. Method according to claim 3,
**characterised in that**
- the movable outdoor element of the track system is a switch, a derail, a semaphore signal or a barrier gate and
- the vibration and the backscattering of the electromagnetic pulses (Pin) is produced when said element is moved.

5. Method according to one of the preceding claims,
**characterised in that** the measured time is used to create a correction value which is taken into account for locating rail vehicles on the stretch of track (100).

6. Method according to claim 5,
**characterised in that**
- to locate a rail vehicle (110) on the stretch of track (100) the time between injection of the electromagnetic pulses (Pin) into the waveguide (50) and detection of the associated vehicle-induced backscatter pattern (Rm, Rm') is measured,
- the correction value is subtracted from this time to produce a corrected time and
- a location signal (So) indicating the location of the vehicle is generated on the basis of the corrected time.

7. Locating apparatus (10) for locating a rail vehicle (110) along a stretch of track (100) comprising
- a waveguide (50) laid along the stretch of track (100),
- a pulse generating device (20) for generating and injecting a series of electromagnetic pulses (Pin) into the waveguide (50),
- a detection device (30) for detecting backscatter patterns (Rm, Rm') caused by backscattering and
- an evaluation device (60) which can evaluate the backscatter patterns (Rm, Rm') to locate the rail vehicle (110), **characterised in that**
- the locating apparatus (10) has a vibration device (70) installed at a known position in the region of the stretch of track (100) and connected to the evaluation device (60), said locating device being activatable at a predefined activation time, thereby enabling it to produce, at the known position, a vibration causing backscattering of the electromagnetic pulses (Pin),
- wherein the evaluation device (60) is designed to be able to activate the vibration device (70) at a predefined activation time and use the time between the arrival of the backscatter pattern (Rme) indicating the vibration and the activation time to check the operation of the locating apparatus (10) or to calibrate the locating apparatus (10).

8. Locating apparatus (10) according to claim 7,
**characterised in that** the evaluation device (60) is designed to generate a fault signal (F) indicating a malfunction of the locating apparatus (10),
- if the measured time reaches or exceeds a predefined maximum duration or
- if the measured time reaches or falls below a predefined minimum duration.

9. Locating apparatus (10) according to one of the preceding claims 7-8,
**characterised in that** the vibration device (70) is an outdoor element of the track system.

10. Locating apparatus (10) according to claim 9,
**characterised in that** the outdoor element of the track system is a switch, a derail, a semaphore signal or a barrier gate.

## Revendications

1. Procédé pour faire fonctionner un dispositif (10) de localisation, qui comprend, pour localiser un véhicule (110) ferroviaire sur une voie (100) ferrée, un guide d'ondes (50) posé le long de la voie (100) ferrée, dans lequel, dans le procédé, on injecte dans le guide d'ondes (50) des impulsions (Pin) électromagnétiques se succédant dans le temps et, pour chaque impulsion (Pin) envoyée, on reçoit et on exploite un modèle (Rm, Rm') de rétrodiffusion produit par rétrodiffusion de l'impulsion (Pin) électromagnétique, **caractérisé en ce qu'**
- on active à un instant d'activation donné à l'avance un dispositif (70) donnant une secousse et se trouvant à une position connue dans la zone de la voie (100) ferrée et on produit ainsi, à la position connue, une secousse (Me) provoquant une rétrodiffusion de l'impulsion (Pin) électromagnétique,
- on mesure la durée entre l'instant d'activation et l'arrivée du modèle (Rme) de rétrodiffusion indiquant la secousse et
- on met à profit la durée mesurée pour contrôler le mode de fonctionnement du dispositif (10) de localisation ou pour étalonner le dispositif (10) de localisation.

2. Procédé suivant la revendication 1,
**caractérisé en ce qu'**
on produit un signal (F) de défaut indiquant un fonctionnement défectueux du dispositif (10) de localisation,
- si la durée mesurée atteint ou dépasse une durée maximum donnée à l'avance ou
- si la durée mesurée atteint une durée minimum donnée à l'avance ou lui est inférieure.

3. Procédé suivant l'une des revendications précédentes, **caractérisé en ce que**
- l'on active comme dispositif (70) donnant une secousse un élément extérieur à la voie, réglable mécaniquement et
- par l'élément extérieur à la voie, l'on provoque au réglage la secousse et ainsi la rétrodiffusion de l'impulsion (Pin) électromagnétique.

4. Procédé suivant la revendication 3,
**caractérisé en ce qu'**
- on règle comme élément extérieur à la voie un aiguillage, un taquet d'arrêt, un sémaphore ou une barrière et
- lors de leur renversement, on provoque la secousse et la rétrodiffusion des impulsions (Pin) électromagnétiques.

5. Procédé suivant l'une des revendications précédentes, **caractérisé en ce qu'**
on forme avec la durée mesurée une valeur de correction, que l'on prend en compte pour la localisation de véhicules ferroviaires sur la voie (100) ferrée.

6. Procédé suivant la revendication 5,
**caractérisé en ce que**
- pour localiser un véhicule (110) ferroviaire sur la voie (100) ferrée, on mesure le laps de temps qui s'écoule entre l'injection des impulsions (Pin) électromagnétiques dans le guide d'ondes (50) et la détection du modèle (Rm, Rm') de rétrodiffusion associé induit par le véhicule,
- on déduit de ce laps de temps la valeur de correction en formant un laps de temps corrigé et
- à l'aide du laps de temps corrigé, on produit un signal (So) d'emplacement indiquant l'emplacement du véhicule.

7. Dispositif (10) de localisation pour localiser un véhicule (110) ferroviaire sur une voie (100) ferrée comprenant
- un guide d'ondes (50) posé le long de la voie (100) ferrée,
- un dispositif (20) de production d'impulsions pour produire et injecter des impulsions (Pin) électromagnétiques se succédant dans le temps dans le guide d'ondes (50),
- un dispositif (30) de détection pour détecter des modèles (Rm, Rm') de rétrodiffusion produits par rétrodiffusion et
- un dispositif (60) d'exploitation qui peut exploiter les modèles (Rm, Rm') de rétrodiffusion pour la localisation du véhicule (110) ferroviaire, **caractérisé en ce que**
- le dispositif (10) de localisation a un dispositif (70), donnant une secousse et se trouvant à une position connue dans la zone de la voie (100) ferrée, en liaison avec le dispositif (60) d'exploitation, pouvant être activé à un instant d'activation donné à l'avance et pouvant ainsi produire une secousse provoquant à la position connue une rétrodiffusion des impulsions (Pin) électromagnétiques,
- dans lequel le dispositif (60) d'exploitation est conformé de manière à pouvoir activer le dispositif (70) donnant une secousse à un instant d'activation donné à l'avance et la durée entre l'arrivée du modèle (Rme) de retrodiffusion indiquant la secousse et l'instant d'activation peut être mise à profit pour contrôler la façon dont le dispositif (10) de localisation fonctionne ou pour étalonner le dispositif (10) de localisation.

8. Dispositif (10) de localisation suivant la revendication 7,
**caractérisé en ce que**
le dispositif (60) d'exploitation est conformé de manière à produire un signal (F) de défaut indiquant un fonctionnement défectueux du dispositif (10) de localisation,
- si la durée mesurée atteint ou dépasse une durée maximum donnée à l'avance ou
- si la durée mesurée atteint une durée minimum donnée à l'avance ou lui est inférieure.

9. Dispositif (10) de localisation suivant l'une des revendications précédentes 7 à 8,
**caractérisé en ce que**
le dispositif (70) donnant une secousse est un élément de voie extérieur à la voie ferrée.

10. Dispositif (10) de localisation suivant la revendication 9,
**caractérisé en ce que**
l'élément extérieur de la voie ferrée est un aiguillage, un taquet d'arrêt, un sémaphore ou une barrière.
